# EUROPÄISCHE PATENTSCHRIFT

(11) **EP 2 120 623 B1**
(45) Veröffentlichungstag und Bekanntmachung des Hinweises auf die Patenterteilung: **11.05.2011**
(21) Anmeldenummer: 07721887.3
(22) Anmeldetag: 01.02.2007
(51) Int. Cl.: A44B 19/32

(54) **DICHTENDER REISSVERSCHLUSS**
SEALING ZIPPER
FERMETURE À GLISSIÈRE ÉTANCHE

(30) Priorität: 03.02.2006 DE 202006001891 U
(43) Veröffentlichungstag der Anmeldung: 25.11.2009
(73) Patentinhaber: ORTLIEB, Hartmut, 91560 Heilsbronn (DE)
(72) Erfinder: ORTLIEB, Hartmut, 91560 Heilsbronn (DE)
(74) Vertreter: Schuhmann, Albrecht
(86) Internationale Anmeldenummer: PCT/DE2007/000217
(87) Internationale Veröffentlichungsnummer: WO 2007/087802

(56) Entgegenhaltungen:
- EP-A- 1 769 695
- WO-A-03/037132
- DE-A1- 19 643 861
- FR-A1- 2 608 904

## Beschreibung

Die vorliegende Erfindung betrifft einen dichtenden Reißverschluss mit den Merkmalen des Oberbegriffs des Anspruchs 1.

Reißverschlüsse, auch dichtende mit Schieber sind bekannt. Sie sind zum Verschließen einzufädeln oder sind an einer oder beiden Seiten verbunden, wobei der Schieber ständig mit den Reißverschlusshälften verbunden ist. Zum Schließen muss der Schieber entlang der beiden Reißverschlusshälften gezogen werden, wobei er mit zwei äußeren Flanken die Zähne des Reißverschlusses miteinander in Eingriff bringt. Zum Öffnen muss der Schieber entlang des Reißverschlusses geführt werden und trennt mit seinem mittigen, keilförmigen Herz die Zähne. Durch angespritzte Dichtungselemente wurde vielfach versucht, dichtende Reißverschlüsse herzustellen.

Aus der WO 98/18359 ist ein wasserdichter Reißverschluss bekannt, bestehend aus zwei Reißverschlusshälften, die mit einem thermoplastischen Elastomer umspritzt sind, das jeweils als profilartige Beschichtung an den aneinander stoßende Kanten der Reißverschlussbänder aufliegt, wobei die profilartigen Beschichtungen bei geschlossenem Reißverschluss dichtend aneinander anliegen. Der Reißverschluss weist einen Hafen für den Schieber auf, der als umlaufende Wulst um einen Herzbereich ausgebildet ist. Der Hafen ist mit Dichtungen versehen und weist einen Übergang zum Beschichtungsprofil des Reißverschlusses auf, der mit einem Übermaß gestaltet ist, so dass die Flanken des Reißverschlusses einen größeren lateralen Druck zum Abdichten des Hafens ausüben.

Die EP-A-0 900 532 und die US-A-2,910,754 zeigen Reißverschlüsse, bei denen die Zähnchen als paarweise Eingriffselemente vorliegen, die jeweils unterhalb und oberhalb der Reißverschlussbänder angeordnet sind und die durch Löcher in den Bändern miteinander verbunden sind. Zwischen den Eingriffelementen erstrecken sich längs der Reißverschlussbänder Dichtlippen oder Dichtelemente. Ein weiterer Reissverschluss wird in der WO-03/037132 offenbart.

Bei dichtenden Reißverschlüssen mit vertikaler Dichtung zwischen den Reißverschlussbändern und horizontaler Dichtung im Schieber muss erreicht sein, dass die vertikalen und die horizontalen Dichtungen gleichzeitig dichten, was durch ein Überpressen des Dichtstücks am Druckpunkt erreicht wird.

Problematisch ist diese Version beim Öffnen des Reißverschlusses, also Trennen der Bänder mit innen liegender Dichtlippe und außen angeordneten festen Kuppelgliedern. Beim Öffnen des Reißverschlusses drückt die Spitze des Schieberherzens auf das erste Kuppelglied, welches dann auf das nächste gedrückt wird, wodurch der Reißverschluss blockiert.

Aufgabe der vorliegenden Erfindung ist es, einen dichtenden Reißverschluss zu schaffen, bei dem ein dichtendes Schließen gewährleistet ist und welcher sich leicht und sicher ohne Blockieren des Reißverschlusses öffnen lässt.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfasst.

Erfindungsgemäß ist ein dichtender Reißverschluss, bestehend aus Schieber, dichtendem Endstück und zwei Bändern mit jeweils randseitigen Dichtflächen mit als Formteil ausgebildeten Kuppelgliederpaaren, wobei die Kuppelglieder oberhalb und unterhalb an den jeweiligen randseitigen Dichtflächen angeordnet sind und diese wiederum mit den Kuppelgliederpaaren des anderen Bandes korrespondieren, wobei das als Hafen ausgeführte, dichtende Endstück in seinen vorderen, an den Reißverschlussbändern, vor dem letzten Kuppelgliederpaar angrenzenden Stegen mindestens eine, zusätzlich zu den Stegen vorhandene Führungseinrichtung für den Schieber aufweist.

Gemäß der Erfindung verläuft die Führungseinrichtung an den beiden, an die letzten Kopplungsglieder anschließenden Stegen des Hafens, jeweils an einem Reißverschlussband über und am anderen Reißverschlussband unter der randseitigen Dichtlippe des entsprechenden Reißverschtussbandes. Auf der jeweils gegenüber liegenden Seite eines jeden Steges befindet sich eine Ausbuchtung, in welche die entsprechende Führungseinrichtung hineindrückt.
Der gezeigte Abstand von den Spitzen der Koppelglieder zu der entsprechenden Dichtlippe des gleichen Reißverschlussbandes entspricht im Wesentlichen eines bevorzugten Überstandes der Führungseinrichtung über die Dichtlippe in Richtung des Inneren des Dichtstücks.

Im geschlossenen Zustand des Reißverschlusses werden damit die Führungseinrichtung und Ausbuchtung als auch die horizontale Dichtlippe durch die Schieberplatten und Schieberflanken dichtend aneinander gepresst.

Die gebildete Fläche der Stege, Reißverschlussbänder und Dichtlippen ist gemäß der Erfindung größer als die Fläche die im Schieber zwischen den Schieberflanken gebildet wird, wodurch diese durch Zusammenpressen dichtet.

Nach einer bevorzugten Ausführung der Erfindung läuft das Profil der Reißverschlussbänder im bevorzugt aufgespritzten, aufgeklebten oder aufgeschweißten Dichtstück im Wesentlichen parallel zu den Stegen des Dichtstücks geradlinig weiter.

Die Reißverschlusszähnchen werden bevorzugt aufgespritzt, was nach einer Ausführung der Erfindung z.B. durch eingebrachte Löcher in den Reißverschlussbändern erfolgen kann.

Die Reißverschluss Kupplungsglieder weisen jeweils auf ihrer Oberseite bevorzugt eine Nut auf, welche während des Prozesses des Aufspritzens der Zähnchen auf die Reißverschlussbänder eingebracht oder mechanisch eingearbeitet, wie etwa eingefräst werden.

Das dichtende Endstück wird nach einer bevorzugten Ausführung der Erfindung mit seinen Stegen über die letzten Koppelglieder der Reißverschlussbänder aufgebracht, wodurch sich der Ansatz an den Stegen des Dichtstücks in die Nuten der letzten Koppelglieder verankert, wodurch zum einen ein Abknicken an dieser Stelle verhindert wird und eine zusätzliche Führung für den Schieber geschaffen wird, was insbesondere Vorteile beim Öffnungsvorgang des Reißverschlusses bietet.

Im Folgenden wird die vorliegende Erfindung anhand von Zeichnungen beispielhaft näher beschrieben. Dabei zeigen:
- Fig. 1: eine Draufsicht auf einen Reißverschluss und das Dichtstück;
- Fig. 2: einen Schnitt durch das Dichtstück;
- Fig. 3: eine perspektivische Ansicht eines Reißverschlusses;
- Fig. 4: eine perspektivische Ansicht eines Schiebers;
- Fig. 5: eine weitere perspektivische Ansicht eines Schiebers;
- Fig. 6: eine Seitenansicht eines Schiebers
- Fig. 7: eine Draufsicht eines Schiebers

Fig. 1 zeigt einen offenen Reißverschluss aus zwei Reißverschlussbändern 2, 2', die mit Koppelgliedreihen 4 versehen sind, die miteinander in Eingriff zu bringen sind.
Die beiden Reißverschlussbänder 2, 2' sind im Bereich des Dichtstücks 1 mit einem Schweißplättchen 14 verbunden, auf welches das Dichtstück 1 aufgebracht ist. Auf der hier gezeigten Abbildung ist an dem linken Steg des Dichtstücks 1 die Führungseinrichtung 6 zu erkennen, welche wegen der auf der rechten oberen Seite sich befindlichen Aussparung auch auf der rechten unteren Seite zu sehen ist. Die Koppelglieder besitzen auf ihrer Oberseite eine Nut 12 in welche im Bereich des Übergangs von den Zahnreihen auf das Dichtstück 1 der Ansatz 13 der Stege 5 des Dichtstücks eingreifen, wodurch die Stabilität an diese Stelle erhöht wird und eine zusätzliche Führung für den Schieber 7 geschaffen wird..

Fig. 2 zeigt einen Schnitt durch den in Fig. 1 gezeigten Reißverschluss in welchem die Führungseinrichtungen 6 oben links und unten rechts zu erkennen sind und welche beim Einfahren des Schiebers 7 mittels der Schieberplatten und der Schieberstege in das Dichtstück mit der Dichtlippe 3 jeweils in die gegenüber liegende Aussparung 8 gepresst werden und dichten. Dabei werden gleichzeitig auch die hufeisenförmigen, horizontalen Dichtlippen 16 an die Schieberplatten 11 dichtend angepresst. Die Führungseinrichtungen 6 ragen jeweils etwas über die Dichtlippen 3 der Reißverschlussbänder 2 in das Innere des Dichtstücks 1 hinein.
Auf diese Weise entsteht im geschlossenen Zustand des Reißverschlusses zum einen eine vertikale Abdichtung durch das gegeneinander pressen der Dichtlippen 3, wie auch eine horizontale Abdichtung durch das aufeinander pressen der beiden Führungseinrichtungen 6, zwischen welchen die Dichtung 3 des Reißverschlussbandes 2 liegt.

Fig. 3 zeigt eine perspektivische Ansicht eines aus zwei mit Koppelgliedern 4 ausgerüsteten Bändern 2, 2'mittels eines Schweißplättchen 14 verbundenen, teilweise geschlossenen Reißverschlusses.
Oben links ist die eine der beiden Führungseinrichtungen 6 zu erkennen, welche beim Schließen des Reißverschlusses herangezogen und mit dem Schieber 7 gegen die ihr schräg gegenüber liegende andere Führungseinrichtung gepresst wird.

Fig. 4 und Fig. 5 zeigen perspektivische Darstellungen eines Schiebers, an welchem die Schieberplatten 11 und Schieberflanken 9 gezeigt sind.

In Fig. 6 und Fig. 7 ist eine Seitenansicht bzw. eine Draufsicht eines Schiebers 7 gezeigt in welcher die Trennung der Schieberflanken 9 entlang des Schieberherzens 15 dargestellt ist.

Nachdem bevorzugte Ausführungen der Erfindung in Bezug auf die beiliegenden Zeichnungen beschrieben wurden, ist festzuhalten, dass die Erfindung nicht auf diese genauen Ausführungen beschränkt ist und dass verschiedene Änderungen und Modifizierungen daran von einem Fachmann ausgeführt werden können, ohne dass vom Umfang der Erfindung, wie er in den beiliegenden Ansprüchen definiert ist abgewichen wird.

## Patentansprüche

1. Dichtender Reißverschluss, bestehend aus Schieber, dichtendem Endstück (1) und zwei Bändern (2, 2') mit jeweils randseitigen Dichtflächen (3) mit als Formteil ausgebildeten Kuppelgliederpaaren (4), wobei die Kuppelglieder oberhalb und unterhalb an den jeweiligen randseitigen Dichtflächen angeordnet sind und diese wiederum mit den Kuppelgliederpaaren des anderen Bandes korrespondieren,
**dadurch gekennzeichnet,**
**dass** das als Hafen (1) ausgeführte, dichtende Endstück in seinen vorderen, an den Reißverschlussbändern (2, 2'), vor dem letzten Kuppelgliederpaar (4', 4") angrenzenden Stegen (5) mindestens eine, zusätzlich zu den Stegen vorhandene Führungseinrichtung (6) für den Schieber (7) aufweist.

2. Dichtender Reißverschluss nach Anspruch 1,
**dadurch gekennzeichnet,**
**dass** die Führungseinrichtung (6) an jeweils einem Steg (5) des Hafens (1) nur oberhalb bzw. unterhalb einer randseitigen Dichtfläche (3) eines Reißverschlussbandes (2, 2') angeordnet ist.

3. Dichtender Reißverschluss nach Anspruch 1,
**dadurch gekennzeichnet,**
**dass** die Führungseinrichtungen (6) an einem der beiden Reißverschlussbänder (2, 2') jeweils oberhalb und an dem anderen unterhalb der randseitigen Dichtfläche (3) des jeweiligen Reißverschlussbandes (2, 2') angeordnet ist.

4. Dichtender Reißverschluss nach Anspruch 1,
**dadurch gekennzeichnet,**
**dass** die Führungseinrichtungen (6) an den sich gegenüberliegenden Stegen (5) des Hafens (1) konträr, bildlich zusammenfügbar, ausgeführt sind.

5. Dichtender Reißverschluss nach Anspruch 1 bis 4,
**dadurch gekennzeichnet,**
**dass** die Führungseinrichtung (6) im Wesentlichen so weit von der Dichtfläche (3) in das Innere des Hafens reicht, wie die Spitzen der Koppelglieder (4) über die Dichtlippe (3) hinausragen.

6. Dichtender Reißverschluss nach Anspruch 1 bis 5,
**dadurch gekennzeichnet,**
**dass** der gemeinsame Bereich von Endstück (1), Schieber (7) und Reißverschlusskette, senkrechte, wie auch waagrechte Dichtlippen aufweist, wobei das Dichtstück im Bereich mindestens einer Querschnittsfläche sowohl waagrechte als auch senkrechte Dichtflächen hat und dass die Führungseinrichtung (6) diese Ebene schneidet und der Steg des anderen Bandes am Endstück eine korrespondierende Ausbuchtungen (8) für die Führungseinrichtung (6) aufweist.

7. Dichtender Reißverschluss nach Anspruch 6,
**dadurch gekennzeichnet,**
**dass** die Summe der Flächen der Stege, Bänder, Führungseinrichtung und Dichtlippen größer ist als die Fläche, die im Schieber zwischen den Schieberflanken (9) gebildet wird.

8. Dichtender Reißverschluss nach Anspruch 1,
**dadurch gekennzeichnet,**
**dass** das Dichtstück waagrechte Dichtlippen (10) hat, die oben und unten an den Schieberplatten (11) dichten, wobei die Dichtlippe an einer Führungseinrichtung so verbreitert ist, dass sie sich an der Dichtlippe der gegenüber liegenden Ausbuchtung des gleichen Bandes abstützt.

9. Dichtender Reißverschluss nach Anspruch 1,
**dadurch gekennzeichnet,**
**dass** die jeweilige Führungseinrichtung (6) an dem jeweils gegenüber liegenden Steg (5) des Hafens (1) genau über bzw. unter dem Reißverschlussband (2, 2') verläuft.

10. Dichtender Reißverschluss nach Anspruch 1,
**dadurch gekennzeichnet,**
**dass** das Profil des Reißverschlussbandes (2, 2') im Hafen (1) fortlaufend ausgeführt ist.

11. Dichtender Reißverschluss nach Anspruch 1,
**dadurch gekennzeichnet,**
**dass** das Profil des Reißverschlussbandes (2, 2') im Hafen (1), im Wesentlichen parallel zu den Stegen (5) fortlaufend ausgeführt ist.

12. Dichtender Reißverschluss nach Anspruch 1,
**dadurch gekennzeichnet,**
**dass** das Endstück und das als Hafen ausgeführte, dichtende Endstück (1) auf das Reißverschlussband (2, 2') aufgespritzt, aufgeklebt oder aufgeschweißt sind.

13. Dichtender Reißverschluss nach Anspruch 1,
**dadurch gekennzeichnet,**
**dass** die Reißverschlusszähnchen (4) auf das Reißverschlussband (2, 2') aufgespritzt, aufgeklebt oder aufgeschweißt sind.

14. Reißverschlusszähnchen nach Anspruch 13,
**dadurch gekennzeichnet,**
**dass** die Zähnchen (4) auf ihrer Oberseite auf der nicht mit der anderen Zähnchenreihe korrespondierenden Seite eine Nut (12) aufweisen.

15. Reißverschlusszähnchen nach Anspruch 13,
**dadurch gekennzeichnet,**
**dass** die Nut (12) in den Zähnchen (4) während des Anspritzvorgangs der Zähnchen auf das Reißverschlussband (2, 2') ausgebildet wird.

16. Reißverschlusszähnchen nach Anspruch 13,
**dadurch gekennzeichnet,**
**dass** die Nut (12) in den Zähnchen (4) mechanisch eingearbeitet ist.

17. Dichtender Reißverschluss nach einem der vorgehenden Ansprüche
**dadurch gekennzeichnet,**
**dass** das als Hafen ausgeführte endseitige Dichtstück (1) über die ersten Zähnchen (4', 4") hinaus, in die Nut der Zähnchen greifend als Versteifung (13) aufgespritzt ist.

## Claims

1. Sealing zip fastener, consisting of a slide, a sealing end piece (1) and two strips (2, 2') having respectively peripheral sealing surfaces (3) having pairs of coupling elements (4) formed as mouldings, wherein the coupling elements are arranged at the top and the bottom of the respective peripheral sealing surfaces and in turn correspond with the pairs of coupling elements on the other strip,
**characterized**
**in that** in the front bars (5) of the sealing end piece configured as a dock (1), said front bars adjoining the zip fastener strips (2, 2') in front of the final pair of coupling elements (4', 4"), there is at least one guide device (6) for the slide (7), said guide device (6) being present in addition to the bars.

2. Sealing zip fastener according to Claim 1,
**characterized**
**in that** the guide device (6), on in each case one bar (5) of the dock (1), is arranged only above or below a peripheral sealing surface (3) of a zip fastener strip (2, 2').

3. Sealing zip fastener according to Claim 1,
**characterized**
**in that** on one of the two zip fastener strips (2, 2') the guide device (6) is arranged in each case above the peripheral sealing surface (3) of the respective zip fastener strip (2, 2') and on the other zip fastener strip (2, 2') the guide device (6) is arranged therebelow.

4. Sealing zip fastener according to Claim 1,
**characterized**
**in that** the guide devices (6) on the opposite bars (5) of the dock (1) are configured in a contrary manner, or figuratively speaking such that they can be joined together.

5. Sealing zip fastener according to Claims 1 to 4,
**characterized**
**in that** the guide device (6) extends into the interior of the dock substantially as far from the sealing surface (3) as the tips of the coupling elements (4) protrude beyond the sealing lip (3).

6. Sealing zip fastener according to Claims 1 to 5,
**characterized**
**in that** the common region of end piece (1), slide (7) and zip fastener chain has both vertical and horizontal sealing lips, wherein the sealing piece has both horizontal and vertical sealing surfaces in the region of at least one cross-sectional surface area, and in that the guide device (6) intersects this plane, and the bar of the other strip on the end piece has a corresponding niche (8) for the guide device (6).

7. Sealing zip fastener according to Claim 6,
**characterized**
**in that** the sum of the surface areas of the bars, strips, guide device and sealing lips is greater than the surface area formed between the flanks (9) in the slide.

8. Sealing zip fastener according to Claim 1,
**characterized**
**in that** the sealing piece has horizontal sealing lips (10) which seal at the top and the bottom against the slide plates (11), wherein the sealing lip on one guide device is enlarged to such an extent that it is supported against the sealing lip of the opposite niche of the same strip.

9. Sealing zip fastener according to Claim 1,
**characterized**
**in that** the respective guide device (6) on the respectively opposite bar (5) of the dock (1) extends precisely above or below the zip fastener strip (2, 2').

10. Sealing zip fastener according to Claim 1,
**characterized**
**in that** the profile of the zip fastener strip (2, 2') in the dock (1) is configured in a continuous manner.

11. Sealing zip fastener according to Claim 1,
**characterized**
**in that** the profile of the zip fastener strip (2, 2') in the dock (1) is configured to be continuous substantially parallel to the bars (5).

12. Sealing zip fastener according to Claim 1,
**characterized**
**in that** the end piece and the sealing end piece (1) configured as a dock are injection-moulded, adhesively bonded or welded onto the zip fastener strip (2, 2').

13. Sealing zip fastener according to Claim 1,
**characterized**
**in that** the zip fastener teeth (4) are injection-moulded, adhesively bonded or welded onto the zip fastener strip (2, 2').

14. Zip fastener teeth according to Claim 13,
**characterized**
**in that** the teeth (4) have a groove (12) on their top side, on the side that does not correspond with the other row of teeth.

15. Zip fastener teeth according to Claim 13,
**characterized**
**in that** the groove (12) is formed in the teeth (4) while the teeth are being moulded onto the zip fastener strip (2, 2').

16. Zip fastener teeth according to Claim 13,
**characterized**
**in that** the groove (12) is worked mechanically into the teeth (4).

17. Sealing zip fastener according to one of the preceding claims,
**characterized**
**in that** the end sealing piece (1) configured as a dock is injection-moulded as a stiffener (13) over the first teeth ( 4', 4") and such that it engages in the groove of the teeth.

## Revendications

1. Fermeture à glissière étanche, composée d'une tirette, d'un embout étanche (1) et de deux bandes (2, 2') présentant des surfaces d'étanchéité respectives sur le bord (3), comportant des paires d'éléments coupleurs (4) réalisés sous forme de pièces moulées, les éléments coupleurs étant disposés au-dessus et en dessous des surfaces d'étanchéité respectives des bords et ces paires correspondant à leur tour aux paires d'éléments coupleurs de l'autre bande,
**caractérisée en ce que**
l'embout étanche réalisé sous forme de port (1) présente, dans ses traverses avant (5) adjacentes aux bandes de la fermeture éclair (2, 2'), avant la dernière paire d'éléments coupleurs (4, 4"), au moins un système de guidage (6) disponible en plus des traverses pour la tirette (7).

2. Fermeture à glissière étanche selon la revendication 1,
**caractérisée en ce que**
le système de guidage (6) est disposé respectivement sur une traverse (5) du port (1) seulement au-dessus ou en dessous d'une surface d'étanchéité du bord (3) d'une bande de fermeture à glissière (2, 2').

3. Fermeture à glissière étanche selon la revendication 1,
**caractérisée en ce que**
les systèmes de guidage (6) sont disposés sur une des deux bandes de la fermeture éclair (2, 2') respectivement au-dessus et au niveau de la surface d'étanchéité des bords (3) de la bande de fermeture à glissière respective (2, 2').

4. Fermeture à glissière étanche selon la revendication 1,
**caractérisée en ce que**
les systèmes de guidage (6) sont réalisés avec une conformation inversée au niveau des traverses se faisant face (5) du port (1) de manière à pouvoir s'assembler géométriquement.

5. Fermeture à glissière étanche selon les revendications 1 à 4,
**caractérisée en ce que**
le système de guidage (6) va sensiblement aussi loin de la surface d'étanchéité (3) vers l'intérieur du port que les pointes des éléments coupleurs (4) dépassent de la lèvre d'étanchéité (3).

6. Fermeture à glissière étanche selon les revendications 1 à 5,
**caractérisée en ce que**
l'ensemble de la zone composée de l'embout (1), de la tirette (7) et de la chaîne de la fermeture éclair présente des lèvres d'étanchéité aussi bien verticales qu'horizontales, l'élément d'étanchéité étant pourvu au niveau d'au moins une surface de section transversale de surfaces d'étanchéité aussi bien horizontales que verticales et le système de guidage (6) coupant ce plan et la traverse de l'autre bande présentant au niveau de l'embout une indentation correspondante (8) pour le système de guidage (6).

7. Fermeture à glissière étanche selon la revendication 6,
**caractérisée en ce que**
la somme des surfaces des traverses, bandes, système de guidage et lèvres d'étanchéité est supérieure à la surface qui est formée dans la tirette entre les flancs de la tirette (9).

8. Fermeture à glissière étanche selon la revendication 1,
**caractérisée en ce que**
la pièce d'étanchéité est pourvue de lèvres d'étanchéité horizontales (10) qui assurent l'étanchéité au-dessus et en dessous des plaques de la tirette (11), la lèvre d'étanchéité étant évasée au niveau d'un dispositif de guidage de manière à s'appuyer sur la lèvre d'étanchéité de l'indentation opposée de la même bande.

9. Fermeture à glissière étanche selon la revendication 1,
**caractérisée en ce que**
le système de guidage respectif (6) s'étend sur la traverse respectivement opposée (5) du port (1) précisément au-dessus ou en dessous de la bande de fermeture à glissière (2, 2').

10. Fermeture à glissière étanche selon la revendication 1,
**caractérisée en ce que**
le profil de la bande de fermeture à glissière (2, 2') est réalisé en continu dans le port (1).

11. Fermeture à glissière étanche selon la revendication 1,
**caractérisée en ce que**
le profil de la bande de fermeture à glissière (2, 2') est réalisé en continu sensiblement parallèlement aux traverses (5) dans le port (1).

12. Fermeture à glissière étanche selon la revendication 1,
**caractérisée en ce que**
l'embout et l'embout étanchéifiant (1) réalisé sous forme de port est injecté, collé ou soudé sur la bande de fermeture éclair (2, 2').

13. Fermeture à glissière étanche selon la revendication 1,
**caractérisée en ce que**
les petites dents de la fermeture éclair (4) sont injectées, collées ou soudées sur la bande de fermeture à glissière (2, 2').

14. Fermeture à glissière étanche selon la revendication 13,
**caractérisée en ce que**
les petites dents (4) présentent une rainure (12) sur leur surface du côté ne correspondant pas à l'autre rangée de petites dents.

15. Fermeture à glissière étanche selon la revendication 13,
**caractérisée en ce que**
la rainure (12) est réalisée dans les petites dents (4) pendant l'opération d'injection des petites dents sur la bande de la fermeture à glissière (2, 2').

16. Fermeture à glissière étanche selon la revendication 13,
**caractérisée en ce que**
la rainure (12) est usinée mécaniquement dans les petites dents (4).

17. Fermeture à glissière étanche selon l'une quelconque des revendications précédentes,
**caractérisée en ce que**
la pièce d'étanchéité (1) réalisée sous forme de port est injectée sous forme de renfort (13) en prise dans la rainure des petites dents au-delà des premières petites dents (4, 4").
